# FASCICULE DE BREVET EUROPEEN

(11) **EP 0 217 878 B1**
(45) Date de publication et mention de la délivrance du brevet: **25.07.1990**
(21) Numéro de dépôt: 86902289.7
(22) Date de dépôt: 08.04.1986
(51) Int. Cl.: A61G 7/057, A47C 27/10

(54) **ELEMENT DE LITERIE OU DE SIEGE**
BETTZEUG- ODER SITZBESTANDTEIL
BED OR SEAT ELEMENT

(30) Priorité: 15.04.1985 BE 214847; 18.07.1985 BE 215374; 02.04.1986 BE 216483
(43) Date de publication de la demande: 15.04.1987
(73) Titulaire: DE LOOPER, Pauline, B-1820 Strombeek-Bever (BE)
(72) Inventeur: DE LOOPER, Pauline, B-1820 Strombeek-Bever (BE)
(74) Mandataire: de Kemmeter, François
(86) Numéro de dépôt international: BE8600011
(87) Numéro de publication internationale: WO8605973

(56) Documents cités:
- BE-A- 524 033
- DE-A- 2 919 438
- US-A- 3 451 071
- US-A- 3 674 019
- US-A- 4 206 524
- US-A- 4 225 989
- US-A- 4 267 611

## Description

La présente invention concerne un élément de literie ou de siège plus particulièrement un coussin anti-escarres pour personne alitée menacée d'escarre ou présentant des escarres du siège ou d'une autre partie du corps.

Le brevet US-A-4 225 989 divulgue un matelas gonflable à deux assises distinctes superposées. L'assise supérieure comporte deux séries de boudins gonflables en alternance tandis que l'inférieure se gonfle séparément et sert de base. Une aération est prévue par de petites perforations dans certains des boudins de l'assise supérieure.

Les tubes de l'assise supérieure s'étendent transversalement à l'axe longitudinal du matelas (col. 1, ligne 46; col. 2, ligne 41). Ce dispositif tente certes d'adoucir le contact et la pression d'une plaie, ou d'une région vulnérable de la peau, avec le support du corps en conservant au matelas alternatif une certaine souplesse au moment du renversement d'insufflation dans les tubes de l'assise supérieure, grâce au système. Ce système ne supprime pas pour autant ce contact et cette pression, ce qui est médicalement essentiel. De plus, la disposition transversale des boudins de l'assise supérieure gonflable en alternance peut être ressentie désagréablement par le patient (effet de barre transversale) surtout si celui-ci est décharné.

Le brevet US-A-4 206 524 divulgue une approche fondamentalement différente du document cité précédemment. Il s'agit, dans ce cas-ci d'un matelas ou coussin en mousse comportant au moins un trou en position prédéterminée pour être mis en regard d'une plaie à soigner, les dimensions et le ou les trous étant à adapter à chaque cas particulier. Une arrivée d'air est prévue dans le ou les trous. L'adaptation à chaque cas est possible avec un coussin de mousse, mais exclut évidemment toute transformation du coussin mousse individuel en un coussin à gonflement alternatif également individuel. De plus, si le coussin offrait réellement les mêmes avantages que l'invention, il n'y aurait aucune raison de faire ladite transformation. En fait ce système offre l'inconvénient d'une pression constant exercée autour de l'endroit ulcéré sans activer, par un massage, la circulation du sang vers la plaie.

L'invention vise à éliminer les inconvénients des dispositifs antérieurement connus décrits ci-dessus en assurant alternativement une compression-décompression des zones avoisinant l'escarre, tout en évitant de comprimer l'escarre proprement dite et tout en assurant une aération de la plaie. A cet effet, le dispositif anti-escarres de l'invention comporte les caractéristique addi- tionelles, par rapport au dispositif de US-A-4 225 989, qui sont définies dans la deuxième partie de la revendication 1.

L'invention est décrite ci-après en se référant aux dessins ci-annexés dans lesquels:
-la figure 1 est une vue en plan d'une première forme d'exécution du coussin anti-escarre;
-les figures 2 et 3 sont des vues en coupe suivant A-A de ce coussin, respectivement en phase de compression en en phase de décompression;
-les figures 4A-4E représentent schématiquement en coupe diverses formes d'évidement du coussin anti-escarre;
-les figures 5A-5B représentent schématiquement deux phases extrêmes d'un coussin à deux assises dont l'assise supérieure subit une alternance de dégonflement-gonflement;
-les figures 6A-6B donnent le même genre de représentation que les figures 5A-5B, cette fois pour un coussin à deux circuits imbriqués, gonflés en alternance;
-la figure 7 représente en plan une forme de réalisation de coussin comportant deux circuits gonflables indépendants et une arrivée d'air à l'évidement central;
-la figure 8 est une vue en coupe suivant la ligne A-A de la figure 7;
-la figure 9 montre en perspective un exemple d'une autre forme de réalisation de coussin comportant deux circuits gonflables indépendants, associés à un coussin de base différent;
-les figures 10 et 11 illustrent deux variantes de coussins alvéolés et les figures 10A-10C et 11 A-11 C représentent schématique trois phases de gonflement-dégonflement de ces coussins;
-la figure 12A montre à plus grande échelle les deux moitiés d'une alvéole avant assemblage;
-la figure 12B montre schématiquement le montage d'une alvéole sur un circuit de gonflement-dégonflement;
-la figure 13 représente en perspective une partie d'une autre variante de coussin alvéolaire.

Dans ces différentes figures, les mêmes notations de référence désignent les mêmes éléments, sauf avis contraire.

Le coussin, en forme de couronne, représenté sur les figures 1-3, comporte une partie fixe 1 en mousse de polyuréthane. Cette partie fixe présente une surface ondulée 2, revêtue d'une feuille de polyéthylène 3. Les ondulations sont concentriques et continues.

Le fond des creux 4 comporte une deuxième feuille de polyéthylène 5 qui adhère à la première 3 uniquement par les bords 6 et forme ainsi par gonflage une poche ou boudin 7.

L'air est amené au départ d'une pompe 8, par un conduit 9 traversant le corps de polyuréthane 1.

La pompe 8 amène et retire l'air et assure donc alternativement le gonflement et le dégonflement des boudins 7.

Dans sa partie centrale, le coussin présente un évidement 10 où aboutit également une arrivée d'air 11. Celle-ci comporte un orifice suffisamment petit pour ne pas causer une déperdition gênante lors du remplissage des boudins 7, tout en assurant une aération au niveau de l'évidement 10.

L'arrivée d'air 11 est pourvue d'une valve (non représentée) qui se ferme au moment ou la pompe commence à aspirer l'air hors des boudins 7. Ladite valve s'ouvre au contraire lorsque la pompe commence à gonfler les boudins 7 ou lorsque ceux-ci sont plus ou moins gonflés, selon les besoins.

Les figures 4A à 4E illustrent en coupe plusieurs formes d'évidement:
-traversant toute les couches du coussin selon la figure 4A;
-fermé dans le fond, par une feuille 15 selon la figure 4B ou par une épaisseur de matière 16 selon les figures 4C à 4E.

Dans le cas des figures 4C et 4D, l'épaisseur de matière est obtenue par une partie gonflée ou pleine, de matière semblable ou différente de celle des parties attenantes du coussin. L'obturation du trou peut être solidaire ou non du reste du coussin.

La figure 4E illustre un cas où l'évidement borgne est en outre rempli d'une matière absorbante 17 telle que l'ouate, la gaze ou une mousse, ou bien un produit médicamenteux.

L'évidement peut évidemment présenter toute forme appropriée: ronde, carrée, rectangulaire, polygonale, ovoïde, etc.

Comme décrit précédemment, les figures 1 à 3 se rapportent à un dispositif assurant une compression-décompression locale qui comporte un bloc de mousse à surface ondulée revêtue d'une feuille souple soudée au bloc à l'endroit des crêtes de ladite surface ondulée, formant ainsi des poches ou boudins gonflables délimités par les creux des ondulations et ladite feuille. Lorsque ces boudins sont gonflés, leurs parties supérieures assurent une compression. En revanche, lorsqu'ils sont dégonflés, ce sont les crêtes du bloc de mousse qui assurent une compression mais à des emplacements décalés par rapport aux précédents.

Les figures 5A et 58 illustrent une variante du système précédent, dans laquelle le bloc de mousse est remplacé par un coussin 1 gonflé en permanence et formant une série de crêtes 6 sur lesquelles est soudée une feuille 5 pour former une série de poches 7 gonflables représentées à l'état dégonflé sur la figure 5A et gonflé sur la figure 5B.

On peut également concevoir deux ensembles ou circuits de boudins ou poches au même niveau, désignés respectivement 20 et 21 susceptibles de se gonfler et dégonfler à tour de rôle, comme représenté schématiquement sur les figures 6A et 6B.

La figure 7 illustre une manière d'imbriquer les circuits gonflables l'un dans l'autre autour de l'évidement 22. On voit également l'entrée-sortie d'air, respectivement 23 et 24, de chacun de ces circuits. De l'air peut aussi être amené à l'évidement 22 par un conduit 25.

Comme on le voit sur la figure 8, coupe suivant la ligne A-A de la figure 7, les circuits 20 et 21 et l'amenée d'air 25 peuvent être obtenus par simple superposition et soudage de feuilles l'une désignée 26, l'autre 27. La notation de référence 28 désigne les lignes de soudure de ces feuilles.

La figure 9 représente un ensemble de deux coussins superposés 29 et 30. Le coussin supérieur 29 est ici semblable à celui de la figure 7. Il comporte deux circuits imbriqués 20 et 21 susceptibles de se gonfler-dégonfler en alternance, et comportant chacun une arrivée-sortie d'air 23 et 24 respectivement. Le coussin inférieur ou coussin de base 30 par contre comporte un seul ensemble ou circuit de boudins et reste gonflé 31. L'un et l'autre coussin présentent un évidement 22. Des attaches 32 permettent de les solidariser l'un à l'autre. Un conduit d'admission d'air à l'évidement peut être intercalé entre les deux coussins. Le coussin de base peut ne pas comporter d'évidement.

Au lieu de superposer deux coussins différents, on peut évidemment superposer deux coussins identiques. Dans les deux cas le coussin de base sert à donner à l'ensemble une épaisseur qu'on ne pourrait pas obtenir avec un seul coussin.

Les circuits composés de boudins ou poches allongées peuvent aussi être modifiés pour présenter des séries d'alvéoles, figure 10.

Une disposition alvéolaire peut être obtenue au départ de deux feuilles 40 et 41, la feuille 41 étant conformée pour présenter des alvéoles 42, ces deux feuilles étant soudées l'une à l'autre suivant des lignes de soudure 43 pour ainsi définir deux circuits indépendants a et b qui vont se gonfler-dégonfler alternativement

Les figures 10A à 10C illustrent les différentes phases de ce gonflement-dégonflement. En partant de l'état initial représenté sur la figure 10A (circuit a dégonflé et circuit b gonflé) on passe par une phase intermédiaire représentée sur la figure 10B (circuit a en cours de gonflement et circuit b en cours de dégonflement) pour aboutir à l'état représenté sur la figure 10C (circuit a gonflé entièrement et circuit b dégonflé) et inversément.

Une autre disposition de circuits avec des alvéoles telle que montrée sur la figure 11 peut être obtenue au départ de trois feuilles 40, 41 et 44. Comme on le voit schématiquement sur les figures 11A-11C, les feuilles 40 et 41 délimitent un premier circuit a tandis que les feuilles 41 et 44 en délimitent un second b. Chacun de ces circuits comporte à sa partie supérieure des alvéoles 42. Les figures 11A-11C illustrent également le processus de gonflement-dégonflement du système, semblable à celui des figures 10A-10C.

On peut évidemment aussi concevoir des ensembles de plus de trois, par exemple quatre feuilles superposées et agencées pourformer des combinaisons diverses de circuits gonflés en permanence et de circuits gonflés en alternance.

Une forme intéressante de fabrication d'alvéole est illustrée aux figures 12A et 12B. Sur la figure 12A une demi-alvéole x est soudée par son bord (en 45) sur une autre demi-alvéole y qui comporte en son centre un trou 46. Sur la figure 12B les bords du trou 46 sont soudés sur les bords du trou correspondants 47 du circuit de gonflement-dégonflement.

A la figure 13, on voit en perspective une partie d'une autre variante de coussin alvéolaire. On y voit l'imbrication de circuits c gonflés en permanence et des circuits alternatifs a et b et gonflement-dégonflement. Sur chaque trou 47 des circuits a et b est appliquée une alvéole qui se gonfle et se dégonfle en même temps que le circuit correspondant. A noter que les alvéoles sont disposées en quinconce.

L'arrivée d'air à l'évidement peut se faire par des tuyaux au niveau de la plaie, tel le tuyau 9 représenté sur la figure 1. Dans le cas d'un ensemble de plusieurs couches, les tuyaux d'amenée-sortie d'air peuvent passer à travers une couche si celle-ci est, par exemple, un bloc de mousse. Ils peuvent aussi passer entre deux couches comme dans la réalisation illustrée sur la figure 8. On peut prévoir des valves au début ou à la fin des conduits d'admission-sortie d'air, comme on peut ne pas en prévoir ou encore prévoir d'autres moyens équivalents.

De cette manière le coussin réunit les avantages des dispositifs connus tout en évitant leurs inconvéneints. Il élimine, par son système de compression-décompression, les invonvénients du "rond" de caoutchouc ou de mousse, lequel exerce sur les chairs voisines de l'escarre une compression continue néfaste à la circulation sanguine. Par contre, l'invention maintient l'avantage dudit "rond" grâce à sa zone centrale vide.

Par ailleurs, le coussin selon l'invention offre les avantages des matelas dits alternatifs (à compression-décompression alternatives) tout en supprimant l'inconvénient de ces matelas, à savoir le contact avec l'escarre, la persistance d'une compression relative à cet endroit et l'absence ou le défaut d'aération de la plaie. Dans l'invention, l'air pulsé dans l'évidement remédie à la macération des plaies d'escarres.

Il est bien entendu que l'invention n'est pas limitée aux détails décrits ci-dessus, mais plutôt à l'objet des revendications qui suivent.

## Revendications

1. Dispositif anti-escarres comprenant deux assises gonflables superposées (29,30), au moins l'assise supérieure (29) comportant deux séries de boudins (20,21) ou alvéoles (42) gonflables en alternance, caractérisé en ce que les deux assises sont constituées par des coussins (29, 30) distincts, en ce que les boudins (20, 21) du coussin supérieur (29) sont disposés longitudinalement et en ce qu'un évidement central (22) traverse au moins le coussin supérieur (29).

2. Dispositif anti-escarres suivant la revendication 1, caractérisé en ce que les deux coussins (29, 30) sont chacun pourvus d'un évidement (22), au moins l'évidement du coussin supérieur (29) étant traversant et disposé en regard de l'évidement (22) du coussin inférieur (30).

3. Dispositif anti-escarres suivant la revendication 2, caractérisé en ce que les deux coussins (29, 30) sont identiques, les boudins (21, 22) du coussin supérieur (29) étant disposés longitudinalement tandis que ceux du coussin inférieur (30) le sont transversalement.

4. Dispositif anti-escarres suivant la revendication 2, caractérisé en ce que les deux coussins (29, 30) sont identiques, les boudins (21, 22) du coussin supérieur (29) étant disposés longitudinalement.

5. Dispositif anti-escarres suivant l'une quelconque des revendications 1 à 4, caractérisé en ce que seul le coussin supérieur (29) est gonflé en alternance.

6. Dispositif anti-escarres suivant l'une quelconques des revendications 2-5, caractérisé en ce que l'évidement (22) du coussin inférieur (30) comporte un fond (15, 16) à épaisseur partielle.

7. Dispositif anti-escarres suivant la revendication 6, caractérisé en ce que le fond (16) se gonfle avec un des circuits du dispositif.

## Patentansprüche

1. Anordnung gegen Schorfbildung mit zwei aufblasbaren, übereinanderliegenden Schichten (29, 30), von denen wenigstens die obere Schicht (29) zwei Reihen von abwechselnd aufblasbaren Wülsten (20, 21) oder Zellen (42) aufweist, dadurch gekennzeichnet, daß die beiden Schichten durch getrennte Kissen (29, 30) gebildet sind, daß die Wülste (20, 21) des oberen Kissens (29) in Längsrichtung angeordnet sind und daß eine mittlere Ausnehmung (22) wenigstens das obere Kissen (29) durchsetzt.

2. Anordnung gegen Schorfbildung nach Anspruch 1, dadurch gekennzeichnet, daß die beiden Kissen (29, 30) jeweils mit einer Ausnehmung (22) versehen sind, wobei wenigstens die Ausnehmung des oberen Kissens (29) durchsetzend ist und in Abhängigkeit der Ausnehmung (22) des unteren Kissens (30) angeordnet ist.

3. Anordnung gegen Schorfbildung nach Anspruch 2, dadurch gekennzeichnet, daß die beiden Kissen (29, 30) identisch sind, wobei die Wülste (21, 22) des oberen Kissens (29) in Längsrichtung, jene des unteren Kissens (30) in Querrichtung angeordnet sind.

4. Anordnung gegen Schorfbildung nach Anspruch 2, dadurch gekennzeichnet, daß die beiden Kissen (29, 30) identisch sind, wobei die Wülste (21, 22) des oberen Kissens (29) in Längsrichtung angeordnet sind.

4. Anordnung gegen Schorfbildung nach einem der Ansprüche 1 bis 4, dadurch gekennzeichnet, daß nur das obere Kissen (29) abwechselnd aufgeblasen ist.

6. Anordnung gegen Schorfbildung nach einem der Ansprüche 2 bis 5, dadurch gekennzeichnet, daß die Ausnehmung (22) des unteren Kissens (30) einen Boden (15, 16) mit einer teilweisen Dicke aufweist.

7. Anordnung gegen Schorfbildung nach Anspruch 6, dadurch gekennzeichnet, daß der Boden (16) mit einem der Kreise der Anordnung aufgeblasen wird.

## Claims

1. An anti-bedsore means comprising two superposed inflatable layers (29, 30), at least the top layer (29) comprising two sets of alternately inflatable tubes (20, 21) or cells (42) characterised in that the two layers comprise separate cushions (29, 30), the tubes (20, 21) in the top cushion (29) are disposed longitudinally and a central recess (22) extends at least through the top cushion (29).

2. An anti-bedsore means according to claim 1, characterised in that each cushion (29, 30) has a recess (22) and at least the recess in the top cushion (29) extends all the way across and is disposed opposite the recess (22) in the bottom cushion (30).

3. An anti-bedsore means according to claim 2, characterised in that the two cushions (29, 30) are identical, the tubes (21, 22) of the top cushion (29) being disposed longitudinally whereas the tubes of the bottom cushion (30) are disposed transversely.

4. An anti-bedsore device according to claim 2, characterised in that the two cushions (29, 30) are identical, the tubes (21, 22) of the top cushion (29) being disposed longitudinally.

5. An anti-bedsore device according to any of claims 1 to 4, characterised in that only the top cushion (29) is alternately inflated.

6. An anti-bedsore means according to any of claims 2 to 5, characterised in that the recess (22) in the bottom cushion (30) has a base (15, 16) of partial thickness.

7. An anti-bedsore means according to claim 6, characterised in that the base (16) is inflated by one of the circuits in the device.
